# DEMANDE DE BREVET EUROPEEN

(11) **EP 4 686 430 A1**
(43) Date de publication de la demande: **04.02.2026**
(21) Numéro de dépôt: 25192526.9
(22) Date de dépôt: 29.07.2025
(51) Int. Cl.: A46B 3/00, A46B 7/04, A46B 9/02, A46B 9/06, A46B 9/12, A46D 1/00

(54) **CALOTTE ET BROSSE À CHEVEUX**

(30) Priorité: 31.07.2024 FR 2408499
(71) Demandeur: LA BROSSE & DUPONT MAISON, 93420 Villepinte (FR)
(72) Inventeur: CRASSAS, Laure, 69370 Saint-Didier-au-Mont-d'Or (FR); DUQUENNE, François, 69001 LYON (FR)
(74) Mandataire: BARRE LAFORGUE

(57) **Abrégé**

L'invention concerne une calotte (10) de brosse à cheveux comprenant un support (20) percé des puits (23), des premiers picots (31) qui s'étendent de manière coaxiale des puits (23) et des structures de jonction (32) affaiblies mécaniquement faisant liaison entre les premiers picots (31) et le support (20), chaque premier picot (31) comprenant une base (310) reliée à une structure de jonction (32) en arrière du support (20), chaque premier picot (31) s'étend longitudinalement depuis la base (310) jusqu'à une extrémité libre (311) en passant au travers d'un puits (23), chaque premier picot (31) étant saillant en avant du support (20).

L'invention concerne aussi une brosse à cheveux (100) intégrant la calotte (10).

## Description

### [Domaine technique]

L'invention concerne une calotte de brosse à cheveux et une brosse à cheveux qui intègre la calotte. La calotte et la brosse à cheveux améliorent l'efficacité et le confort du brossage tout en permettant un entretien facile et une personnalisation de la brosse à cheveux.

### [État de la technique antérieure]

Le brossage des cheveux est une tâche quotidienne qui permet de maintenir la santé et l'apparence de la chevelure. Selon le type de chevelure, le brossage est une tâche qui peut être difficile et inconfortable quel que soit le type de cheveux. Dans ce document, le type de de cheveux fait référence au diamètre du cheveu, à la texture des cheveux qui peut notamment être raide, ondulée, bouclée, crépue, mais aussi à la capacité du cheveu à absorber l'humidité. Le type de chevelure est quant à lui un terme plus générique qui englobe la texture, mais aussi d'autres éléments tels que la densité des cheveux sur le cuir chevelu, les différentes longueurs de cheveux composant la chevelure, ou encore l'état du cuir chevelu.

Quelle que soit le type de cheveux qui les compose certaines chevelures sont souvent sujettes aux nœuds et aux emmêlements, ces chevelures nécessitent ainsi des soins et des outils spécifiques pour être démêlées efficacement sans causer de douleur ou de dommages aux cheveux.

Le brossage de ce type de chevelures présente plusieurs difficultés et notamment un emmêlement renforcé qui entraine la formation de multiples nœuds qui sont particulièrement difficiles à défaire sans exercer une force considérable et donc sans appliquer de tractions sur le cuir chevelu. Or, les tractions intenses appliquées pour démêler les chevelures sont souvent inconfortables voire douloureuses. Le démêlage peut ainsi être douloureux pour l'utilisateur lorsqu'il ou elle utilise une brosse inadaptée qui peut, de surcroit, causer des dommages aux cheveux notamment en les cassant ou en les arrachant. De tels dommages entrainent ensuite des pointes fourchues et une chevelure abîmée.

Le brossage des chevelures sujettes aux emmêlements demande une attention particulière ce qui peut rendre la routine capillaire plus contraignante et chronophage. La plupart du temps, les brosses à cheveux conventionnelles ne sont pas suffisamment efficaces pour gérer le volume et la densité des chevelures qui sont plus sujettes à l'emmêlement.

L'invention vise à pallier tout ou partie de ces inconvénients.

### [Exposé de l'invention]

L'invention vise à améliorer l'expérience de brossage pour tout type de chevelure.

A cet effet, des modes de réalisation de l'invention concernent une calotte de brosse à cheveux comprenant :
- un support qui comprend des puits,
- des organes de brossage comprenant des premiers picots qui s'étendent de manière coaxiale des puits, et
- des structures de jonction affaiblies mécaniquement faisant liaison entre les premiers picots et le support,
chaque premier picot comprenant une base reliée à une structure de jonction en arrière du support, chaque premier picot s'étend longitudinalement depuis la base jusqu'à une extrémité libre en passant au travers d'un puits, chaque premier picot étant saillant en avant du support.

L'utilisation d'une structure de jonction mécaniquement affaiblie et disposée en arrière du support permet d'améliorer la souplesse des premiers picots et ainsi d'améliorer l'expérience de brossage. La souplesse des premiers picots correspond à leur faculté à se déformer mécaniquement. La position reculée de la structure de jonction qui assure la fixation du premier picot au support permet de reculer le point de flexion de ce picot, alors que les puits ouverts donnent une liberté de mouvement aux premiers picots, il en résulte une plus grande flexion du premier picot. Lors du brossage, le premier picot peut, par sa souplesse accrue, se dégager plus facilement d'un nœud formé dans la chevelure améliorant ainsi l'expérience de brossage. En particulier, le puits peut comporter un espace annulaire ouvert autour du premier picot. Ce dernier peut comporter une section transversale dont les dimensions sont inférieures aux dimensions de l'ouverture du puits ménageant l'espace annulaire ouvert autour du premier picot. Cet espace annulaire améliore encore la flexibilité au picot. De plus, l'eau peut passer au travers du puits ouvert, notamment de l'espace annulaire, permettant l'usage de la calotte et de la brosse sous la douche.

Il est à noter que la calotte définie selon des modes de réalisation de l'invention peut être intégrée à une brosse de manière non détachable ou de manière détachable.

La structure de jonction affaiblie mécaniquement peut être une structure conçue pour être souple. Par exemple, une telle structure peut comprendre des ouvertures dans des parois fines et/ou des réductions de dimensions notamment des sections progressives qui affaiblissent mécaniquement la structure de manière à apporter de la flexibilité.

### [Structure des premiers picots]

Dans des modes de réalisation, la calotte peut comprendre une face avant et une face arrière, la face avant permet le brossage des cheveux, chaque premier picot passant au travers d'un puits et s'étendant depuis la structure de jonction jusqu'à son extrémité de manière saillante de la face avant du support. En outre, la face avant peut comprendre une concavité selon un axe longitudinal de la calotte. Cette concavité améliore le confort de l'utilisateur en épousant la forme du crâne lors du brossage.

Dans des modes de réalisation, chaque structure de jonction peut comporter une embase qui est disposée en arrière du support et deux bras reliant l'embase au support de part et d'autre du puits selon un premier axe, la structure de jonction étant ajourée au moins selon un deuxième axe. Avantageusement, les bras apportent de la souplesse au moins selon ledit premier axe. Par ailleurs, la base du premier picot est solidaire de l'embase qui est reliée au support. Les deux bras et l'embase peuvent être considérés comme un pont de fixation inversé du premier picot au support. Ce qui permet de fournir une fixation robuste au support tout en apportant de la souplesse au premier picot.

Dans des modes de réalisation, chaque premier picot peut s'étendre longitudinalement depuis sa base vers son extrémité libre, et présenter une section transversale décroissante jusqu'à leur extrémité libre. Les premiers picots pénètrent ainsi plus facilement dans la chevelure, la résistance de la chevelure est alors réduite ce qui évite la casse des cheveux. De plus, la section décroissante apporte de la souplesse, notamment en favorisant la déformation mécanique des premiers picots plus la section transversale se réduit. Avantageusement, la calotte, les premiers picots et les supports de jonction peuvent constituer une seule pièce. Cette pièce unique peut être obtenue par injection plastique

Dans des modes de réalisation, chaque premier picot peut comprendre à son extrémité libre une boule, ce qui protège le cuir chevelu des irritations et des blessures, offrant un brossage plus doux et confortable. Lorsque la calotte, les premiers picots et les supports de jonction sont constitués d'une seule pièce, les boules disposées à l'extrémité de chaque premier picot peuvent alors être obtenues par bouterollage. Selon cette variante, les premiers picots, leur boule extrémale et la calotte sont donc constitués d'une seule pièce, ce qui améliore la durée de vie de la calotte en comparaison de certaines brosses de l'art antérieur dans lesquelles le picot et sa boule extrémale sont injectés séparément de la calotte, ou dans lesquelles la boule extrémale est formée par trempage de l'extrémité des picots dans une matrice plastique non cohésive, la boule extrémale prenant sa forme sphérique lors du séchage.

Dans des modes de réalisation, le point de flexion de chaque premier picot peut être disposé en arrière du support. La souplesse des premiers picots est améliorée car la mise en retrait du point de flexion augmente notamment l'amplitude de battement des premiers picots au moins selon un premier axe.

### [Répartition des premiers picots]

Dans des modes de réalisation, les premiers picots sont implantés sur le support selon un nombre déterminé de rangées qui sont parallèles les unes aux autres. De préférence, les premiers picots sont disposés dans une même rangée à intervalle régulier. Ceci favorise un brossage homogène de la chevelure. Les premiers picots peuvent également être alignés sur une même rangée de manière non linéaire et selon un motif répétitif. De préférence, les premiers picots sont alignés sur une même rangée selon un motif sinusoïdal régulier. La couverture de brossage peut ainsi être améliorée alors que les points de pression sur la chevelure sont réduits. Les risques de dommages de la chevelure lors du brossage sont ainsi diminués.

Dans des modes de réalisation, le support peut s'étendre, d'une part, longitudinalement selon un axe A-A, et d'autre part, transversalement selon un axe B-B, chaque rangée de premiers picots s'étend selon une direction transversale qui s'étend parallèlement à l'axe B-B. La répartition des premiers picots est donc bien définie et répétitive ce qui facilite l'utilisation de la calotte pour le brossage.

Dans des modes de réalisation, la face avant du support peut comprendre une alternance de saillies et de creux, les premiers picots étant implantés sur les saillies. De préférence, l'alternance de saillies et de creux forment un support qui comprend un profil longitudinal sinusoïdal. Les saillies peuvent également présenter une forme sinusoïdale selon un axe transversal. Les saillies correspondent ainsi à l'agencement sinusoïdal des premiers picots qui appartiennent à une même rangée.

### [Autre organes de brossage]

Dans des modes de réalisation, la calotte peut comporter d'autres organes de brossage implantés sur la face avant du support, les autres organes de brossage étant intercalés avec les premiers picots. Ici, une fonctionnalité de brossage supplémentaire est apportée à la calotte et lui donne la capacité de traiter différents types de chevelures et de besoins de coiffure.

Dans des modes de réalisation, les organes de brossage peuvent être disposés entre les rangées de premiers picots. En particulier, les autres organes de brossage sont implantés dans les creux qui alternent avec les saillies. Les autres organes de brossage sont également alignés selon un motif non linéaire et répétitif tel qu'un motif sinusoïdal. Le motif sinusoïdal des autres organes de brossage peut être avantageusement parallèle du motif sinusoïdal selon lequel les premiers picots sont implantés. Les organes de brossage sont ainsi répartis uniformément ce qui améliore l'efficacité et le confort du brossage.

Dans des modes de réalisation, les autres organes de brossage peuvent comprendre des deuxièmes picots dont la dimension longitudinale est inférieure à la dimension longitudinale des premiers picots. Différentes longueurs et surtout différentes épaisseurs de chevelure peuvent ainsi être brossées. Chaque deuxième picot peut comprendre une base qui est solidaire de la face avant du support. Ceci fournit un deuxième picot moins flexible que le premier picot qui permet de densifier les picots de la calotte et ainsi de brosser la chevelure à une profondeur de cheveux intermédiaire.

Dans des modes de réalisation, les autres organes de brossage peuvent comprendre des troisièmes picots dont la dimension longitudinale est inférieure à la dimension longitudinale des deuxièmes picots. Ce troisième type de picot permet de brosser la chevelure à un troisième niveau et ainsi de s'adapter à des chevelures épaisses. Chaque troisième picot peut comprendre une base qui est solidaire de la face avant du support. Le troisième picot permet donc de densifier encore davantage les picots de la calotte et de brosser les cheveux qui se trouvent dans la partie supérieure de la chevelure.

Dans des modes de réalisation, les autres organes de brossage comprennent des poils de fibres naturelles ou de fibres synthétiques. L'utilisation de poils améliore la douceur et l'efficacité du brossage.

### [Caractère amovible de la calotte]

Dans des modes de réalisation, la calotte peut comporter des moyens de clippage afin d'assembler la calotte de manière amovible à une brosse à cheveux. Le remplacement de la calotte et son entretien sont ainsi facilités. Ceci s'inscrit également dans une démarche éco-responsable en permettant à l'utilisateur de remplacer la calotte lorsqu'elle est usée sans devoir changer la totalité de la brosse. Par exemple, les moyens de clippage peuvent comporter une languette saillante de la face avant du support qui permet de déclipser la calotte de la brosse à cheveux. Le démontage facile de la calotte simplifie le nettoyage et l'entretien de la brosse.

Dans des modes de réalisation, les moyens de clippage peuvent aussi comprendre une jupe périphérique qui est saillante de la face arrière du support. En particulier, la jupe périphérique peut comprendre des ergots de clippage. En outre, la jupe périphérique peut aussi comprendre des découpes de clippage disposées en alternance des ergots de clippage.

### [Brosse]

Dans des modes de réalisation, l'invention peut concerner une brosse à cheveux comprenant une calotte conforme d'un mode de réalisation de l'invention. La brosse à cheveux améliore l'expérience de brossage grâce à l'intégration d'une calotte conforme d'un mode de réalisation de l'invention.

Dans des modes de réalisation, la brosse à cheveux comprend une calotte conforme de l'invention et intégrée à la brosse de façon non détachable.

Dans d'autres modes de réalisation, la brosse à cheveux peut comporter un logement de réception configuré pour recevoir la calotte de manière amovible, le logement peut comprendre un cadre périphérique et un fond qui fournissent un espace de réception de la calotte. La fixation de la calotte est ainsi améliorée.

Dans des modes de réalisation, la brosse à cheveux peut comporter un système de clippage de la calotte qui comprend des organes mâles et femelles répartis sur une paroi interne du cadre périphérique du logement. La brosse à cheveux peut ainsi être modulaire et personnalisable. Par exemple, l'utilisateur peut changer de calotte lorsque cette dernière est endommagée.

Dans des modes de réalisation, le fond de la brosse peut comporter une ouverture permettant d'évacuer l'eau qui s'écoule, depuis la face avant du support, dans le logement au travers des puits. La flexibilité des premiers picots et l'ouverture d'évacuation permettent d'utiliser la brosse sous la douche pour démêler les cheveux, par exemple, lors d'un shampoing.

En outre, la brosse à cheveux peut comporter un manche, ou alternativement, ne pas en avoir, dans ce cas, la brosse correspond à une brosse à paume. En effet, les brosses à paume ne comportent pas de manche, l'utilisateur prend la brosse en main directement par le cadre périphérique de la brosse. La brosse et la calotte sont ainsi dimensionnées de manière adaptée à cette utilisation. Une brosse à manche conforme d'un mode de réalisation de l'invention peut comprendre plusieurs modèles de dimensions différentes comme cela est décrit ci-après.

### [Description des dessins]

D'autres caractéristiques et avantages de l'invention apparaîtront encore à la lecture de la description qui va suivre. Celle-ci est purement illustrative et doit être lue en regard des dessins annexés sur lesquels :
[Fig. 1] est une représentation schématique d'une calotte de brosse à cheveux conforme d'un mode de réalisation de l'invention.
[Fig. 2] est une représentation éclatée d'une brosse à cheveux conforme d'un mode de réalisation, dans laquelle, la calotte est représentée selon une vue arrière en vis-à-vis du logement de la brosse qui est configurée pour recevoir la calotte.
[Fig. 3] est une représentation de calotte de la figure 1, vue en coupe, dans laquelle, les premiers picots et les structures de jonction sont mis en évidence.
[Fig. 4] est une représentation en perspective d'une calotte associée à une brosse à cheveux de type brosse à paume conformément à un mode de réalisation de l'invention.
[Fig. 5] est une représentation comparative de la flexibilité d'un picot conforme d'un mode de réalisation de l'invention, d'un picot implanté sur un pont saillant de la face avant de la calotte et d'un picot conventionnel.
[Fig. 6] est une représentation en perspective de la brosse à cheveux de la figure 2, dans laquelle, la brosse à cheveux est assemblée avec la calotte.
[Fig. 7] est une représentation d'une coupe longitudinale de la brosse à cheveux de la figure 6.
[Fig. 8] est une représentation de différents modèles de brosses à cheveux qui sont conformes de modes de réalisation de l'invention.

### [Description des modes de réalisation]

En référence aux figures 1 à 8, dans des modes de réalisation l'invention concerne une calotte 10 de brosse à cheveux. Dans d'autres modes de réalisation, notamment illustrés aux figures 2, 4 et 6 à 8, l'invention se rapporte à cette même calotte 10 associée à une brosse à cheveux 100, 200, 300. Cette dernière peut intégrer la calotte 10 de manière non détachable ou de manière amovible.

En particulier, la calotte 10 comprend un support 20 qui peut être réalisé dans un matériau polymérique qui permet de fabriquer la calotte 10 par injection plastique. Par exemple, le matériau polymérique peut être un élastomère thermoplastique. La fabrication par injection plastique assure une production efficace et économique d'une calotte 10 conforme d'un mode de réalisation de l'invention.

Comme illustré aux figures 1 à 8, le support comporte une face avant 21 qui permet le brossage et une face arrière 22 qui est destinée à être emboitée dans un logement 101 d'une brosse à cheveux 100. Ceci est plus particulièrement illustré par la figure 2 qui représente une vue éclatée de la brosse à cheveux 100 et de la calotte 10. Sur cette figure, la calotte 10 est visible par la face arrière 22 du support 20 et est disposée en vis-à-vis du logement 101 de la brosse à cheveux 100.

La calotte 10 comporte des organes de brossage 30 qui émergent du support 20 au niveau de la face avant 21 comme cela est visible aux figures 1 à 8. En particulier, les organes de brossage 30 comportent des premiers picots 31 qui émergent de puits 23 ménagés dans le support 20. Les puits 23 sont des perçages traversants d'une face à l'autre du support 20. Les premiers picots 31 s'étendent de manière coaxiale des puits 23 comme cela est notamment illustré aux figures 6 et 7. Un axe X-X est tracé sur la figure 7 pour montrer le caractère coaxial d'un premier picot 31 et du puits 23 duquel il émerge. Comme cela est illustré notamment aux figures 1, 2, 4, 6 et 8, les puits 23 sont ouverts. En particulier, les puits 23 comportent un espace annulaire 230 ouvert qui s'étend entre les bords des puits 23. Cette ouverture donne de la flexibilité au premier picot 31. En particulier, un premier picot 31 dans sa position coaxiale du puits 23 ne touche pas les bords dudit puits 23.

Selon un mode de réalisation, notamment illustré à la figure 3, chaque premier picot 31 comprend une base 310 qui est reliée à une structure de jonction 32. Le premier picot 31 s'étend longitudinalement depuis sa base jusqu'à une extrémité libre 311 en passant au travers d'un puits 23. Chaque premier picot 31 est saillant en avant du support 20, il émerge donc de la face avant 21 du support 20. Les premiers picots 31 présentent une section transversale décroissante jusqu'à leur extrémité libre 311, ce qui apporte une certaine souplesse mécanique au corps du premier picot 31. Le premier picot 31 ayant une section transversale de dimensions, notamment de diamètre, inférieures aux dimensions de l'ouverture du puits 23, l'espace annulaire 230 ouvert s'étendant alors autour du premier picot 31.

Dans des modes de réalisation illustrés aux figures 4 et 5, chaque premier picot 31 peut se terminer par une boule 312. Cette dernière améliore le confort de l'utilisateur en évitant toutes entailles ou blessures du cuir chevelu lorsque les extrémités des picots 31 entrent en contact avec le cuir chevelu lors du brossage.

Chaque premier picot 31 est donc solidaire par sa base 310 à une structure de jonction 32 qui est disposée en arrière du support 30. En particulier, la structure de jonction 32 s'étend du côté de la face arrière du support 30. Les structures de jonction 32 sont affaiblies mécaniquement pour améliorer la souplesse des premiers picots 31. Chaque structure de jonction 32 rattache le premier picot 31 qu'elle porte à la face arrière 22 du support 20.

Dans le mode de réalisation illustré notamment à la figure 5, chaque structure jonction 32 comporte une embase 320 qui est disposée en arrière du support 20. L'embase 320 solidarise la structure de jonction à la base 310 du premier picot 31 quelle supporte. Le premier picot 31 s'étend ainsi longitudinalement depuis sa base qui est solidaire de l'embase 320 jusqu'à son extrémité libre qui peut porter une boule 312.

Comme cela est visible aux figures 2 et 5, la structure de jonction 32 s'étend longitudinalement selon un axe C-C, deux bras 321 disposés à chaque extrémité de l'embase 320. Les bras 321 relient l'embase 320 au support 20 de part et d'autre du puits 23 selon l'axe C-C. Plus précisément, les deux bras 321 sont solidaires de la face arrière 22 du support 20. La structure mécanique 32 est également ajourée au moins selon un axe D-D qui est perpendiculaire de l'axe C-C. La structure de jonction 32 comporte en particulier une ouverture latérale 322 traversante selon l'axe D-D tel qu'illustré aux figures 1 et 5. Les deux bras 321 et l'embase 320 forment ainsi un pont de fixation qui peut être qualifié de pont de fixation inversé du premier picot 31 au support 20. Cette structure 32 évidée selon l'axe D-D permet d'assouplir mécaniquement sa structure et ainsi d'augmenter l'amplitude d'oscillation du premier picot 31 selon l'axe C-C mais aussi à un degré moindre selon l'axe D-D.

Comme illustré aux figures 1 à 8, la calotte 10 peut comporter d'autres organes de brossage 30 qui sont intercalés avec les premiers picots 31.

Selon un mode de réalisation notamment illustré à la figure 3, les autres organes de brossage 30 peuvent comprendre des deuxièmes picots 33 qui sont plus petits que les premiers picots 31, tout du moins en ce qui concerne leur longueur. Chaque deuxième picot 33 comprend une base 330 qui est solidaire de la face avant 21 du support 20, voir notamment la figure 5. Selon un mode de réalisation, les deuxièmes picots 33 peuvent être remplacés par des poils de fibres naturelles ou synthétiques.

Selon un autre mode de réalisation, les autres organes de brossage 30 peuvent comprendre des troisièmes picots 34 dont la longueur entre la base et l'extrémité est plus petite que la longueur des deuxièmes picots 33. Les troisièmes picots 34 sont implantés sur la face avant 21 du support 20 par leur base. Conformément à un mode de réalisation, les troisièmes picots 34 peuvent également être substitués par des poils de fibres naturelles ou de fibres synthétiques.

La figure 5 illustre schématiquement l'avantage technique que procure la structure de jonction en 32 en pont inversé. Ici, l'amplitude d'oscillation par déformation mécanique du premier picot 31 selon deux axes C-C et D-D est comparée à l'amplitude d'oscillation d'un picot réhaussé 80 et d'un picot traditionnel 90 qui sont implantés, à titre comparatif, sur un support 20 conforme de l'invention. L'implantation du picot réhaussé 80 est réalisée à l'aide d'un pont 81 qui est saillant de la face avant 21 du support 20. Ici, l'implantation du picot réhaussé 80 sur le support 20 ne comprend pas de puits. Le pont 81 est une structure qui permet d'apporter de la flexibilité au picot réhaussé 80. Cependant, le picot réhaussé 80 présente la particularité de posséder une longueur de picot Lp qui est inférieure à la longueur en saillie Ls de ce picot 80. Le déposant a déjà utilisé ce type de picots 80 et s'est rendu compte de manière surprenante que le pont 81 saillant de la face avant 21 ne fournissait pas un gain important en flexibilité. Le déposant s'est alors rendu compte que le pont 81 apportait de la flexibilité mais relevait également le point de flexion 82 du picot 80 par rapport à un picot traditionnel 90.

L'implantation du picot traditionnel 90 est opérée par sa base 91 qui est directement reliée à face avant 21 du support 20. Pour cette comparaison, la longueur en saillie Ls de la face avant 21 du picot traditionnel 90 est identique à la longueur en saillie Ls de la face avant 21 du premier picot 31. Toutefois, étant donné que la base 310 du premier picot 31 est fixée à la structure de jonction 32 en retrait de la face arrière 21, la longueur du picot Lp du premier picot 31 est supérieure à sa longueur en saillie *Ls.* Au contraire, la longueur du picot Lp et la longueur en saillie *Ls* du picot traditionnel 90 sont égales.

A section transversale égale entre les deux picots 31, 90, Il ressort de cette comparaison que l'implantation du premier picot 31 sur l'embase 320 en arrière du support 20, permet d'éloigner le point de flexion 323 de l'extrémité libre 311 du premier picot 31. En particulier, le point de flexion 323 peut être déplacé en arrière de la face avant de 21 du support 20. A l'inverse, comme cela est visible à la figure 5, le point de flexion 92 du picot traditionnel se trouve en avant de la face avant 21.

Le point de flexion 323 étant plus éloigné de l'extrémité libre 311 du picot 31, ce dernier dispose d'une plus grande amplitude d'oscillation. Cette plus grande souplesse permet au premier picot 31 de se dégager plus facilement d'un nœud de cheveux lors du brossage.

Le déplacement du point de flexion 323 en arrière de la face avant 21 du support 20 coopère avec la souplesse mécanique de la structure de jonction 32 qui est due à l'ouverture 322 pour améliorer la souplesse du picot 31 selon l'axe C-C. A un degré moindre la souplesse selon l'axe D-D est également améliorée. En effet, la souplesse mécanique de l'embase 320 est moins importante selon l'axe D-D.

Selon un mode de réalisation illustré notamment aux figures 4 et 5, la calotte 10 peut être constituée d'une seule pièce comprenant le support 20, les picots 31 et les structures de jonction 32, cette pièce étant fabriquée par injection plastique. La boule 312 disposée à l'extrémité 311 de chaque premier picot 31 peut être obtenue par bouterollage de l'extrémité 311 de chaque picot 31. Avantageusement, le bouterollage est un procédé de transformation d'objet thermoplastique par la chaleur et la déformation mécanique de la partie de l'objet qui a été chauffée. Le bouterollage est parfois utilisé pour assembler deux parties distinctes d'un objet. Cependant, dans le cadre de l'invention, les inventeurs ont utilisé ce procédé pour déformer l'extrémité des premiers picots et permettre d'obtenir une extrémité en forme de boule. L'extrémité des premiers picots 31 est ainsi chauffée avant d'être déformée à l'aide d'un outil spécifique pour former la boule 312 à l'extrémité de chaque premier picot 31. Les deuxièmes picots 33 et les troisièmes picots 34 peuvent également être moulés lors de l'injection plastique de façon à fournir une calotte en une seule pièce.

Comme cela est notamment illustré aux figures 6 et 8, les premiers picots 31 sont implantés sur le support 20 selon un nombre déterminé de rangées qui sont parallèles les unes aux autres. Le nombre de rangées peut être différent, en particulier, en fonction des dimensions de la calotte mais aussi en fonction de l'écartement prévu entre les rangées. La figure 8 représente trois brosses 100, 200, 300 : une première brosse 100 à manche, une brosse 200 à paume qui ne comprend pas de manche et une deuxième brosse 300 à manche plus compacte que la première brosse 100. Chacune de ces brosses 100, 200, 300 comporte une calotte 10 conforme d'un mode de réalisation de l'invention mais de dimensions différentes. Chacune de ces brosses 100, 200, 300 comprend des rangées de premiers picots 31 qui sont alignés. Des cadres en pointillé sont représentés sur les calottes des brosses 100, 200, 300 pour montrer l'alignement des premiers picots 31 par rangée.

Dans cet exemple, sur une même rangée, la brosse 200 comprend jusqu'à dix picots 31, alors que la brosse 300 comprend sur une même rangée, jusqu'à neuf picots. Ceci s'explique car la bosse 300 est plus petite pour permettre aux utilisateurs de l'emporter en voyage ou de l'avoir à disposition au quotidien notamment dans un sac à main. La brosse 100 qui présente les plus grandes dimensions comporte jusqu'à onze picots 31 sur une même rangée. Le nombre de picots 31 dans une même rangée peut ainsi être différent selon les dimensions de la brosse 100, 200, 300 et donc de la calotte 10 adaptée à chaque brosse.

Toutefois, la forme de la calotte 10 n'est pas rectangulaire, et une même brosse 100, 200, 300 peut comporter des rangées pour lesquelles le nombre de picots 31 est différent. Ici, la calotte 10 de la brosse à paume 200 est ovale alors que la calotte 10 des brosses 100, 300 a plutôt une forme héraldique, c'est-à-dire, une forme de blason, la dimension transversale de la brosse n'est donc pas constante. La longueur d'une rangée peut ainsi être différente en fonction de sa position sur la calotte 10. Par exemple, la rangée la plus proche du manche 102 de la brosse 100 comprend cinq picots 31 alignés. Le nombre de picots 31 peut ainsi dépendre des dimensions transversales de la brosse 100, 200, 300 et donc de la calotte 10 qui est adaptée à chaque brosse 100, 200, 300. En revanche, les premiers picots 31 sont, ici, disposés dans une même rangée à intervalle régulier.

Le motif que forme l'alignement des picots 31 n'est ici pas linéaire, il peut s'agir d'un motif répétitif, en particulier tel qu'illustré aux figures 6 et 8, d'un motif sinusoïdal. Les trois brosses 100, 200, 300 comportent respectivement une calotte 10 sur laquelle les premiers picots 31 sont alignés selon plusieurs rangées parallèles les unes aux autres. L'alignement des picots 31 dans une même rangée étant réalisé selon un motif sinusoïdal régulier.

Comme illustré à la figure 6, le support 20 s'étend selon deux directions perpendiculaires l'une à l'autre. Plus précisément, le support 20 s'étend, d'une part, selon une première direction longitudinale qui est matérialisée par l'axe longitudinal A-A, et d'autre part, selon une deuxième direction qui est transversale de l'axe A-A et est matérialisée par l'axe transversal B-B. Dans cet exemple, chaque rangée de premiers picots 31 s'étend selon une direction transversale qui s'étend parallèlement à l'axe B-B. Néanmoins, comme cela est visible à la figure 2 au travers de l'axe C-C et des structures de jonction 32, des premiers picots 31 de rangées différentes peuvent également être alignés entre eux selon un axe longitudinal parallèle de l'axe A-A. Ainsi, dans l'exemple de la figure 2, l'axe C-C passe par un picot 31 de chaque rangée du support 20. D'une part, les premiers picots 31 sont ainsi répartis de manière sinusoïdale selon la direction transversale B-B, et d'autre part, de manière linéaire selon la direction longitudinale du support 20.

Comme illustré à la figure 3, la face avant 21 du support 20 peut comprendre une alternance de saillies 24 et de creux 25 selon la direction longitudinale A-A du support 20. Ici, les premiers picots 31 sont implantés sur les saillies 24. Cette implantation au sommet des saillies 24 permet de surélever la base 310 des premiers picots 31. Ce gain de hauteur fournit une longueur du picot Lp des premiers picots 31 permettant d'éviter de réduire de trop la section transversale au niveau l'extrémité du picot 31. En effet, pour obtenir un picot de même longueur en saillie Ls mais dont la base n'est pas surélevée, il est nécessaire d'augmenter la longueur du picot Lp du picot, ce dernier peut alors comprendre en partie haute une section transversale trop petite le rendant trop souple ou cassant. Les saillies 24 apportent donc une surélévation des premiers picots 31 qui permet d'obtenir un compromis entre souplesse et résistance mécanique sur la longueur en saillie Ls des premiers picots 31. De préférence, l'alternance de saillies 24 et de creux 25 donne au support 20 un profil longitudinal sinusoïdal. Ceci est également visible à la figure 1 qui est représentée de trois quart en perspective. Les figures 1 et 6 montrent également que les saillies 24 peuvent comprendre un profil sinusoïdal selon un axe transversal B-B. Les saillies 24 correspondent ici aux zones d'implantations des premiers picots 31 et reprennent l'agencement sinusoïdal des premiers picots 31 appartenant à une même rangée.

Dans l'exemple illustré à la figure 3, la face avant 21 peut comprendre une concavité selon l'axe A-A. Cette concavité est légère, elle permet au support 20 d'épouser la forme du crâne de l'utilisateur lors du brossage.

Par voie de fait, le caractère sinusoïdal des saillies 24 peut conférer aux creux 25 un profil sinusoïdal selon la direction transversale B-B du support 20. Une telle caractéristique est visible aux figures 1 et 6 notamment. En outre, comme nous l'avons expliqué précédemment, la calotte 10 peut comporter d'autres organes de brossage 30, 33, 34 qui sont implantés sur la face avant 21 du support 20. En l'occurrence dans les exemples des figures 1 et 6, la calotte 10 comporte des deuxièmes picots 33 et des troisièmes picots 34. Les deuxièmes picots 33 sont également alignés selon un motif sinusoïdal notamment au sein des creux 25. C'est également le cas des troisièmes picots 34 qui sont alignés dans le creux de manière sinusoïdale en suivant le profil du creux 25. La calotte 10 peut ainsi comprendre une alternance de trois types de picots 31, 33, 34. Dans l'exemple de la figure 6, la calotte 10 peut comprendre à une première extrémité 11 une première rangée de deuxièmes picots 33 suivie d'une rangée de troisièmes picots 34 puis d'une rangée de premiers picots 31, cet agencement constitue en quelque sorte un motif qui est répété jusqu'à la seconde extrémité 12 de la calotte 10.

L'implantation des organes de brossage 30 peut également différer par exemple ponctuellement dans le cas de la figure 6. En effet, au niveau de la seconde extrémité 12 de la calotte 10, est ménagé un agencement spécifique qui comporte une répétition de deux rangées de deuxième picots 33 intercalées d'une rangée de troisièmes picots 34 avant la disposition de la première rangée de premiers picots 31.

Comme cela est illustré à la figure 2, la calotte 10 peut avantageusement être configurée amovible du châssis de la brosse 100. A cet effet, la brosse 100 peut comprendre un logement 101 configuré pour recevoir de manière détachable la calotte 10. Pour cela, la calotte 10 comporte des moyens de clippage et notamment une languette 40 saillante de la face avant 21 du support 20. Lorsqu'elle est actionnée par l'utilisateur, la languette 40 permet de déclipser la calotte 10 de la brosse à cheveux 100. Dans cet exemple, la languette 40 est disposée à la seconde extrémité 12 de la calotte 10. Comme illustré à la figure 8, la languette 40 peut être saillante de la face avant 21 longitudinalement, de manière à dépasser de la bordure du cadre 103, 203, 303 de la brosse 100, 200, 300.

Comme illustré aux figures 1 à 3 et 7, les moyens de clippage de la calotte 10 peuvent aussi comprendre une jupe périphérique 41 qui est saillante de la face arrière 22 du support 20. La jupe périphérique 41 peut comprendre des ergots de clippage 42 mais aussi des découpes de clippage 43 disposées en alternance des ergots de clippage 42. La jupe périphérique 41 peut encore comprendre des encoches 44. Dans l'exemple de la figure 2, une encoche 44 est disposée sur la jupe et alignée avec la languette 40. Deux autres encoches 44 sont ménagées dans la jupe du côté de la première extrémité 11 de la calotte 10. Ces deux encoches 44 sont disposées de manière symétrique par rapport à un axe médian longitudinal de la calotte 10. L'axe médian longitudinal de la calotte 10 peut être matérialisé par l'axe C-C à la figure 2.

Comme illustré à la figure 2, la brosse à cheveux 100 peut comporter un logement de réception 101 configuré pour recevoir la calotte 10 de manière amovible. Ce logement est délimité latéralement par le cadre périphérique 103 mais aussi par un fond 104. Le fond 104 et le cadre périphérique 103 ménagent un espace de réception de la calotte 10. La calotte 10 est amovible du logement 101 afin de permettre son remplacement lorsqu'elle est endommagée ou bien pour permettre de remplacer la calotte 10 par une nouvelle calotte 10, par exemple, de couleur différente.

Dans cette optique, la brosse à cheveux 100 peut comporter un système de clippage qui est complémentaire des moyens de clippage de la calotte 10. Le système de clippage de la brosse peut ainsi comprendre des organes mâle et femelle répartis sur une paroi interne du logement 101. Dans l'exemple de la figure 2, des encoches 105 sont ménagées dans la paroi interne du cadre périphérique 103. Ces encoches 105 sont configurées par leur dimensionnement et leur positionnement dans le logement 101 pour coopérer avec les moyens de clippage de la calotte 10 et particulier avec les ergots de clippage 42. Le système de clippage peut comprendre des godrons de clippage 106 qui sont répartis sur la paroi interne du cadre périphérique 103. Les godrons 106 peuvent coopérer avec les découpes 43 de la jupe 41 pour emboiter la calotte 10 de manière amovible dans le logement 101. Les godrons 106 sont ainsi dimensionnés et positionnés à cet effet.

Le système de clippage peut aussi comporter des tenons 107 configurés pour coopérer avec des encoches 44 ménagées dans la jupe périphérique 41 de la calotte 10. Deux premiers tenons 107 peuvent être disposés à une première extrémité 108 du logement 101. Dans l'exemple illustré à la figure 2, les deux premiers tenons 107 sont disposés symétriquement par rapport à l'axe médian longitudinal du la brosse 100 qui est ici schématisé par l'axe E-E. Ces deux premiers tenons 107 sont saillants de la paroi interne du cadre périphérique 103 afin de coopérer avec les deux encoches disposées sur la jupe du côté de la première extrémité 11 de la calotte 10.

Un troisième tenon 107 est disposé à proximité de la deuxième extrémité 109 du logement 101. Dans l'exemple de la figure 2, le troisième tenon 107 est disposé sur l'axe E-E. Ce troisième tenon est configuré pour coopérer avec l'encoche 44 qui se trouve à proximité de la seconde extrémité 12 de la calotte 10.

Dans le mode de réalisation de la figure 2, le fond 104 de la brosse 100 peut comporter une ouverture 110. Ici, l'ouverture 110 est disposée sur l'axe E-E à proximité de la seconde extrémité 109 du logement 101. L'ouverture 110 permet d'évacuer l'eau qui s'écoule dans le logement 101 au travers des puits 23. La brosse 100 peut ainsi être utilisée sous la douche, par exemple, afin de démêler les cheveux lors d'un shampoing. Comme cela est illustré à la figure 7, après emboitement de la calotte 10 dans le logement 101, une partie de l'espace disponible peut rester creux et permettre l'écoulement de l'eau qui rentre dans le logement au travers des puits 23.

## Revendications

1. Calotte (10) de brosse à cheveux comprenant :
- un support (20) qui comprend des puits (23),
- des organes de brossage (30) comprenant des premiers picots (31) qui s'étendent de manière coaxiale des puits (23), et
- des structures de jonction (32) affaiblies mécaniquement faisant liaison entre les premiers picots (31) et le support (20),
chaque premier picot (31) comprenant une base (310) reliée à une structure de jonction (32) en arrière du support (20), chaque premier picot (31) s'étend longitudinalement depuis la base (310) jusqu'à une extrémité libre (311) en passant au travers d'un puits (23), chaque premier picot (31) étant saillant en avant du support (20).

2. Calotte (10) selon la revendication 1, dans laquelle, le support (20) comprend une face avant (21) et une face arrière (22), la face avant (21) permet le brossage des cheveux, chaque premier picot (31) passant au travers d'un puits (23) et s'étendant depuis la structure de jonction (32) jusqu'à son extrémité (311) de manière saillante de la face avant (21) du support (20).

3. Calotte (10) selon l'une des revendications 1 et 2, dans laquelle, chaque structure de jonction (32) comporte une embase (320) qui est disposée en arrière du support (20) et deux bras (321) reliant l'embase (320) au support (20) de part et d'autre du puits (23) selon un premier axe, la structure de jonction (32) étant ajourée au moins selon un deuxième axe, en particulier, les deux bras (321) et l'embase (320) forment un pont de fixation inversé du premier picot (31) au support (20).

4. Calotte (10) selon l'une des revendications 1 à 3, dans laquelle, chaque premier picot (31) s'étend longitudinalement depuis sa base (310) vers son extrémité libre (311), et présente une section transversale décroissante jusqu'à leur extrémité libre (311).

5. Calotte (10) selon l'une des revendications 1 à 4, dans laquelle, chaque premier picot (31) comprend à son extrémité libre (311) une boule (312), de préférence, la calotte (10), les premiers picots (31), les boules (312) et les supports de jonction (32) constituent une seule pièce obtenue par injection plastique, les boules (312) disposées à l'extrémité de chaque premier picot (31) étant obtenues par bouterollage.

6. Calotte (10) selon l'une des revendications 1 à 5, dans laquelle, les premiers picots (31) sont implantés sur le support (20) selon un nombre déterminé de rangées qui sont parallèles les unes aux autres, de préférence, les premiers picots (31) sont disposés dans une même rangée à intervalle régulier, de préférence, les premiers picots (31) sont alignés sur une même rangée de manière non linéaire, selon un motif répétitif, de préférence, les premiers picots (31) sont alignés sur une même rangée selon un motif sinusoïdal régulier.

7. Calotte (10) selon la revendication 2, dans laquelle, la face avant (21) du support (20) comprend une alternance de saillies (24) et de creux (25), les premiers picots (31) étant implantés sur les saillies (24), de préférence, l'alternance de saillies (24) et de creux (25) forment un support (20) qui comprend un profil longitudinal sinusoïdal.

8. Calotte (10) selon l'une des revendications 2 et 7, qui comporte, d'autres organes de brossage (30) implantés sur la face avant (21) du support (20), les autres organes de brossage (30) étant intercalés avec les premiers picots (31), en particulier, les autres organes de brossage (30) sont disposés entre les rangées de premiers picots (31), en particulier, les autres organes de brossage (30) sont implantés dans les creux (25) qui alternent avec les saillies (24).

9. Calotte (10) selon la revendication 8, dans laquelle, les autres organes de brossage (30) comprennent des deuxièmes picots (33) dont la dimension longitudinale est inférieure à la dimension longitudinale des premiers picots (31).

10. Calotte (10) selon la revendication 9, dans laquelle, les autres organes de brossage (30) comprennent des troisièmes picots (34) dont la dimension longitudinale est inférieure à la dimension longitudinale des deuxièmes picots (33).

11. Calotte (10) selon l'une des revendications 8 à 10, dans laquelle, les autres organes de brossage (30) comprennent des poils de fibres naturelles ou de fibres synthétiques.

12. Calotte (10) selon la revendication 2, qui comporte, des moyens de clippage afin d'assembler la calotte (10) de manière amovible à une brosse à cheveux, de préférence, les moyens de clippage comportent une languette saillante (40) de la face avant (21) du support (20) qui permet de déclipser la calotte (10) de la brosse à cheveux, de préférence, les moyens de clippage comprennent une jupe périphérique (41) qui est saillante de la face arrière (22) du support (20), de préférence, la jupe périphérique (41) comprend des ergots de clippage (42).

13. Brosse à cheveux (100) comprenant une calotte (10) définie selon l'une des revendications 1 à 12.

14. Brosse à cheveux (100) selon la revendication 13, qui comporte, un logement de réception (101) configuré pour recevoir la calotte (10) de manière amovible, le logement (101) comprend un cadre périphérique (103) et un fond (104) qui fournissent un espace de réception de la calotte (10).

15. Brosse à cheveux (100) selon l'une des revendications 13 et 14, dans laquelle, le fond (104) de la brosse (100) comporte une ouverture (110) permettant d'évacuer l'eau qui s'écoule dans le logement (101) au travers des puits (23).
